# EUROPÄISCHE PATENTSCHRIFT

(11) **EP 0 544 088 B1**
(45) Veröffentlichungstag und Bekanntmachung des Hinweises auf die Patenterteilung: **20.03.1996**
(21) Anmeldenummer: 92117502.2
(22) Anmeldetag: 14.10.1992
(51) Int. Cl.: B41F 13/03

(54) **System zum Einführen von Papierbahnen in Rotationsdruckmaschinen**
System for threading paper webs in rotary printing machines
Système pour enfiler des bandes de papier dans les rotatives à imprimer

(30) Priorität: 26.11.1991 FR 9114581
(43) Veröffentlichungstag der Anmeldung: 02.06.1993
(73) Patentinhaber: Heidelberger Druckmaschinen Aktiengesellschaft, D-69019 Heidelberg (DE)
(72) Erfinder: Reponty, André, F-60270 Gouvieux (FR); Marmin, Jean Claude, F-60190 Estrees St. Denis (FR)
(74) Vertreter: Stoltenberg, Baldo Heinz-Herbert

(56) Entgegenhaltungen:
- EP-A- 0 192 146
- EP-A- 0 388 866
- EP-A- 0 425 741
- FR-A- 1 147 264
- FR-A- 1 394 809
- US-A- 2 836 870
- US-A- 2 862 705
- US-A- 4 218 004

## Beschreibung

Rotationsdruckmaschinen bedrucken unabhängig vom verwendeten Druckverfahren von einer Papierrolle ablaufende durchgehende Papierbahnen.

Druckmaschinen dieser Art bestehen üblicherweise aus den folgenden Funktionselementen:
- Eine Ablaufeinrichtung, von welcher die Papierbahn mit einer regulierten Papierspannung geliefert wird.
- Einer Abzugswalze zur Erhöhung und besseren Regulierung der Papierspannung der vom Ablaufgestell ablaufenden Papierbahn.
- Einem oder mehreren Druckwerken, die in unterschiedlichen sogenannten Druckzonen Farbfilme unterschiedlicher Farbe auf das Papier aufbringen.
- Einem Heißlufttrockner zum Trocknen des Farbfilms.
- Kühlelementen, welche das Papier am Ausgang des Trockners auf Umgebungstemperatur zurückbringen.
- Einer Papierführung, welche die einzelnen Papierbahnen in Streifen schneidet und diese mit Hilfe von Wendestangen und Schnittregistern seitensynchron übereinanderlegt.
- Einem Falzapparat oder ebenem Druckwerksausgang zum Abschneiden der ankommenden durchgehenden Papierbahn, wobei diese gegebenenfalls zu einer Zeitung oder Zeitschrift gefalzt wird.

Diese unterschiedlichen Einrichtungen umfassen eine große Anzahl von freien bzw angetriebenen Rollen, an welchen die Papierbahn entlanggeführt wird und ihre Richtung ändert.

Vor der Inbetriebnahme der Druckmaschine muß die Papierbahn zwischen oder um verschiedene Rollen gelegt werden. In der Vergangenheit wurde dies üblicherweise von Hand durchgeführt. Zum Einführen wurde der Anfang der Papierbahn von mehreren, sich entlang der Druckmaschine fortbewegenden Arbeitern vom einen zum anderen weitergereicht, nachdem der Anfang der Papierbahn spitz zugeschnitten worden war, um das Einführen der Papierbahn zwischen Rollenpaaren zu erleichtern. Insbesondere in einem Druckwerk sind nämlich die am Druckvorgang beteiligten Rollen oder Zylinder paarweise mit parallel ausgerichteten Drehachsen beiderseits der Papierbahn angeordnet. Das manuelle Einführen der Papierbahn ist somit langwierig und aufwendig, da man dazu in das Innere der Maschine steigen muß, um die Papierbahn zwischen die Rollen des Papierwegs einzuführen. Zur Vermeidung von Verletzungen müssen die einzelnen zu bestückenden Rollenpaare mit Fingerschutz-Vorrichtungen versehen sein.

Die meisten Druckmaschinen verfügen darüber hinaus nicht über einen einheitlichen Papierweg. In Abhängigkeit vom gewünschten Endprodukt können unterschiedliche Papierwege verwendet werden. Die Papierbahn verläuft somit in einer anderen Reihenfolge über unterschiedliche Rollen.

Seit längerem sind als verbessertes System zum Einführen sogenannte Einführbänder bekannt. Dazu werden am Ende von einigen Rollen Mitläuferwalzen angebracht, auf welchen entlang des am häufigsten verwendeten Papierwegs ein endloses Transportband läuft. Vom Ende des Transportweges muß das Band über eine Reihe von sogenannten Rückführwalzen an seinen Ausgangspunkt zurückgeführt werden. Darüber hinaus müssen Spannvorrichtungen vorgesehen sein zum Aufrechterhalten einer entsprechenden Spannung des Transportbandes, sowie ein entspechender Antrieb für die gesamte Vorrichtung. Zum Einführen der Papierbahn wird diese schräg angeschnitten, so daß sie auf ihrer dem Einführband zugewandten Seite spitz zuläuft. Diese Spitze wird am Einführband befestigt und die Druckmaschine und der Antrieb der Transportbänder werden eingeschaltet, so daß die Papierbahn von den Transportbändern von Rolle zu Rolle mitgenommen wird.

Hierbei handelt es sich um ein insbesondere beim Druck von Tageszeitungen zufriedenstellendes Verfahren. Jedoch sind die Anordnung und der Verlauf des Transportbandes einheitlich und nicht veränderbar, so daß keine Auswahl für verschiedene Papierwege besteht.

Mitunter ist es aber möglich, mehrere Transportbänder anzubringen, z.B. beidseitig der Papierbahnbreite, wobei jedes Band einem anderen Einführweg folgt. In diesem Fall kann dann auch die Papierbahn über eine gewisse Länge mit einem der Transportbänder verbunden sein, und entspechend mit dem anderen Transportband über einen anderen Abschnitt des Papierweges. Dies erfordert jedoch wesentliche Eingriffe vom Personal, womit das Einführen nicht mehr vollautomatisch vorgenommen werden kann.

Andere Einführsysteme sind bekannt, bei welchen sich eine Stange über die gesamte Maschinenbreite erstreckt. An ihren beiden Enden ist die Stange mit Ketten oder Kabeln verbunden, welche im Gleichlauf von einer am Ende der Druckmaschine angeordneten Winde gezogen werden. Die Ketten oder Kabel laufen dabei über Walzen, deren Drehachsen beidseitig im Maschinenrahmen gelagert sind. Um die Papierbahn einzuführen, wird ihr Anfang mit Hilfe eines Klebebandes an der Einführstange befestigt und die Druckmaschine und die Winde werden in langsamen Betrieb genommen. Die Einführstange folgt dann dem Verlauf der Ketten oder Kabel und führt die an ihr befestigte Papierbahn entsprechend diesem Verlauf in die Druckmaschine ein. Mitunter wird dieses Einführverfahren als endloses Verfahren betrieben mit umlaufenden Ketten oder Kabeln und einem schleifenförmigen Bahnverlauf.

Bei anderen Systemen zum Einführen einer Papierbahn sind in der Nähe der Papierrollenlagerung eine Ketten- oder Kabel-Abspulwinde und in der Nähe des Falzapparates eine entsprechende Wickelwinde angeordnet. Nach dem Einführen der Papierbahn wird die Stange von dem Ketten- oder Kabelmitnahmesystem getrennt und die Kette oder das Kabel werden wieder auf die Ablaufwinde aufgewickelt. Auch hier besteht der hauptsächliche Nachteil darin, daß mit diesem Verfahren Papier nur entlang eines einzigen Papierweges eingeführt werden kann.

Weitere Systeme sind bekannt, in welchen ein nur wenige Meter langer Abschnitt einer Rollenkette in einem am Rahmen der Druckmaschine ausgebildeten Kanal geführt ist. Der Kanal verfügt über einen C-förmigen Querschnitt, so daß die Kette im Kanal eingeschlossen ist. Am Ende des Kettenabschnitts ragt ein Haken zum Befestigen des spitzen Zuschnitts der einzuführenden Papierbahn durch eine Öffnung des Kanals. Die Rollenkette ist dabei so im Kanal angeordnet, daß ihre Rollen und somit ihre Drehachsen parallel zu den Rollen- und Zylinderachsen der Druckmaschine liegen. Um diese Kette entlang des Kanals voranzutreiben, befinden sich an vorgegebenen Stellen elektrische oder pneumatische Motoren, welche Zahnkettenräder antreiben, deren Achsen ebenfalls parallel zu den Rollenachsen der Druckmaschine sind. Diese Zahnkettenräder greifen durch in bestimmten Abständen in der Wandung des Kettenführungskanals angebrachte Schlitze mit der Kette ineinander. Entlang des Kanals ist der Abstand zwischen zwei Zahnkettenrädern jeweils kleiner als die Länge des Kettenabschnitts, so daß der Kettenabschnitt im Kanal von einem Zahnkettenrad geschoben wird, bis das folgende Zahnkettenrad mit der Kette ineinandergreift und diese zieht. Elektrische oder pneumatische Sensoren, welche die Anwesenheit der Kette überwachen, steuern in Abhängigkeit von der Abwesenheit der Kette die Antriebsmotoren. Gegenüber den vorhergehend beschriebenen Verfahren verfügt dieses Verfahren pber den Vorteil, daß die Papierbahn in unterschiedliche Papierwege geführt werden kann. Es ist z. B. möglich, zwischen verschiedenen Kanalabschnitten Weichen anzuordnen und somit die Kette auf verschiedene Wege zu schicken.

EP 0425 741 A1 offenbart eine Einrichtung zum Einfädeln einer Bahn in einer Rotationsdruckmaschine. Diese Einrichtung offenbart ein in einem C-förmigen Führungskanal gefördertes Element, dessen Läng eso bemessen ist, daß es stets von einem Paar Förderrollen, die in Ausnehmungen beidseits des Führungskanals vorgesehen sind, ergriffen ist. Mit diesem Element ist es möglich durch verstellbare Weichenelemente den Förderpfad so zu variieren, daß die Bahn individuellen Anforderungen gemäß einzufädeln ist.

Die Aufgabe der in der vorliegenden Druckschrift beschriebenen Erfindung ist es, ein System zum Einführen einer Papierbahn mit folgenden Vorteilen zu schaffen:
- Die Papierbahn kann mit Hilfe von Weichen in unterschiedliche papierwege eingeführt werden.
- Die auf die Papierbahn wirkende Zugkraft kann bei geringer Ansprechzeit dosiert werden, so daß ein Reißen Papiers bei einer momentanen Verlangsamung des Papierbahnablaufes vermieden wird.
- Der Papierbahnvorschub kann proportional zur Maschinengeschwindigkeit eingestellt werden, wobei der Proportionalitätsfaktor in jedem Mitnahmeabschnitt unabhängig geregelt werden kann.
- Mitnahme der Papierbahn in beiden Richtungen (vorwärts oder rückwärts) ohne zusätzliches Einwirken auf Antriebselemente.
- Erleichterter Ebenenwechsel, d.h. erleichtertes Ändern des Abstands zwischen der Papierbahnachse und des Einführgreifers.
- Einfacn und kostengünstig herzustellendes System, welches nur mittels einer Druckluftversorgung und zwei elektrischen Kabeln, welche alle "Antriebsstationen" miteinander verbinden, betrieben wird.

Die Aufgabe wird gemäß der Erfindung durch die Merkmale des Patentanspruches 1 gelöst.

Das System besteht im wesentlichen aus den folgenden Elementen:
- Einem halbstarren Führungsstück aus Plastik, einer "Schlange", mit rundem oder quadratischem Querschnitt und einer Länge von etwa 2 m.
- Einem Führungskanal aus einem C-förmigen Metallprofil, in welchem sich das Führungsstück fortbewegt. Dieser Kanal ist am Rahmen der Druckmaschine auf einer Seite der Papierbahn und parallel zu dieser angeordnet.
- Eine Vielzahl von Identischen Antriebsstationen, welche entlang des Führungskanals angeordnet sind und das Führungsstück in ihrem Inneren vorantreiben.

Weitere Eigenschaften und Merkmale der Erfindung als auch ihre Funktionsweise folgen aus der sich anschließenden Beschreibung, welche Bezug auf die beigefügten Zeichnungen nimmt.

Es zeigt:
- Fig. 1: eine Führungsstück in Seitenansicht,
- Fig. 2: eine Seitenansicht des C-förmigen Führungskanals und einen Querschnitt durch den Kanal,
- Fig. 3: eine Seitenansicht einer erfindungsgemäßen Antriebsstation,
- Fig. 4: eine Draufsicht auf eine Antriebsstation gemäß Fig. 3,
- Fig. 5: das Pneumatik-Schema des Systems,
- Fig. 6, 6a: das elektrische Schema das Systems,
- Fig. 7, 8: Konfigurationen von Weichen,
- Fig. 9: ein Einzugssystem mit beidseits der einzufädelnden Materialbahn angeordneten Antriebsstationen und
- Fig. 10: ein alternatives Elektro-Schema zum alternierenden Antrieb der Antriebssationen.

Die "Schlange", da Führungsstück, ist in der Fig. 1 dargestellt. Es handelt sich dabei um ein Kunststoffprofil aus elastischem Kunststoff, insbesondere mit einem quadratischen Querschnitt vom 7 mm auf 7 mmm, dessen vorderer Abschnitt (2) nach Art eines Zeigers zugespitzt ist, so daß das Führungsstück in seiner Vorwärtsbewegung nicht an Unterbrechungen des Führungskanals hängen bleibt. Der hintere Abschnitt (3) des Führungsstücks ist über eine Länge von mehreren Zentimetern geschlitzt. Eine Metallfolie (4) (z. B. aus Federstahl) einer Dicke von einigen Zehnteln Millimeter ist mit Hilfe von Nieten (5) fest in den Schlitz eingefügt. Die Metallfolie (4) ist mit einer Öffnung (6) versehen, welche zur Befestigung der an der einzuführenden Papierbahn ausgebildeten Spitze dient. Vorteilhafterweise besteht das Führungsstück (1) aus biegsamem Material.

Fig 2. zeigt den Führungskanal. Dieser wird aus einem Metallprofil (20) mit einem quadratischen Querschnitt von 8 x 8 mm gebildet, wobei das Metall z.B. Spritzgußaluminium ist. Das Metallprofil (20) ist auf einer seiner Seiten C-förmig geöffnet. Auf das Metallprofil (20) geklebte Abstandstücke (21) sind mit Hilfe von Schrauben (22) am Druckmaschinenrahmen (23) befestigt und halten somit das Metallprofil in gleichbleibendem Abstand zum Rahmen (23).

Die Antriebsstationen zum Antreiben des Führungsstücks im Inneren des Kanals sind die kompliziertesten Elemente des Systems. Fig. 3 zeigt eine Antriebsstation im Aufriß und Fig. 4 zeigt dieselbe Station in Draufsicht. Die folgende Beschreibung bezieht sich auf die Figuren 3 und 4.

Der Grundkörper der Antriebsstation wird von einer Kunststoffplatte (30) gebildet, die eine relativ komplizierte Formgebung besitzt. An ihrem hinteren Ende ist die Platte (30) mit einer Führungsrille (31) versehen, welche sich über die gesamte Länge der Platte (30) erstreckt. Eine Metallzunge (32) ist mit leichter Reibung gleitend in diese Führungsrille eingebracht. Die Zunge (32) ist an einem ihrer Enden mit einem Winkelstück (33) versehen, welches eine durchgehende Bohrung aufweist.

Ein Pneumatikzylinder (34) ist mit Hilfe von Winkeln (35, 36) auf der Kunststoffplatte (30) befestigt. Die Stange (37) des Pneumatikzylinders (34) ist mit einer Schraube (38) versehen, welche durch das Loch des Winkelstücks (33) reicht und somit die Stange (37) mit der Zunge (32) verbindet.

Im Vorderteil der Platte (30) nimmt eine rechteckige Vertiefung (39) einen mittels zwei Schrauben an der Zunge (32) befestigten Schlitten (40) auf. An diesem Schlitten (40) sind zwei Andrückrollen (42, 42') angeordnet, welche jeweils über einen exzentrischen Drehzapfen (43, 43') verfügen, die in Bohrungen des Schlittens (40) gelagert sind. Die Drehzapfen (43, 43') der Andrückrollen (42, 42') weisen jeweils ein Loch (44, 44') auf, wobei ein diese beiden Löcher (44, 44') verbindender Abschnitt einer Klaviersaite (45) bestrebt ist, die Andrückrollen (42, 42') in eine konstante Zwischenlage zurückzuführen. Die konstante Lage der beiden Andrückrollen (42, 42') ist diejenige, in welcher ihre zylindrischen Bereiche sich gegenüberstehen und einander größtmöglich angenähert sind.

Bei Abwesenheit des Führungsstückes (1) begrenzen die zylindrischen Bereiche der Andrückrollen einen Zwischenraum, der kleiner ist als die Breite des Führungsstückes. Wird das Führungsstück zwischen die Andrückrollen eingeführt, drückt es diese mittels seinem pyramidenförmig angespitzten vorderen Bereich (2) auseinander. Das Führungsstück (1) ist dann in einer Richtung festgeklemmt: es kann sich in der Richtung, in der es eingeführt wurde, weiterbewegen, aber ist in der Gegenrichtung blockiert. Dies gilt unabhängig von der Einführrichtung des Führungsstückes, ob dies nun die in der Fig. 3 dargestellte Richtung oder deren Gegenrichtung ist.

Darüber hinaus umfaßt die Antriebsstation zwei weitere Andrückrollen (46, 46'), die mit den Rollen (42, 42') identisch sind, ebenfalls an exzentrischen Achsen (47, 47') gelagert sind und mittels einer Klaviersaite (48) in eine Zentrallage zurückgezogen werden. Diese Andrückrollen (46, 46') sind direkt am Rahmen (30) der Antriebsstation gelagert.

Der unter Einwirkung des Pneumatikzylinders (34) entstehende Hub des Schlittens (40) wird durch eine von einer Gegenmutter (50) gesicherten Anschlagschraube (49) begrenzt und geregelt.

Die Antriebsstation ist darüber hinaus mit einem elektrischen Schalter (51) ausgestattet, welcher einen normalerweise offenen Kontakt schließt, sobald seine Schwenkrolle (52) in Kontakt mit dem Führungsstück (1) kommt. Der Schalter (51) ist über eine Anschlußklemmenleiste (53) mit dem elektrischen Hauptschaltkreis des Systems verbunden, welcher nachstehend beschrieben wird. Ebenso ist ein Elektroventil (54) des Typs 5/2 am hinteren Ende der Antriebsstation am Rahmen (30) angebracht.

Fig. 5 gibt das pneumatische Schema der Anlage wieder. In diesem Schema sind nur drei Antriebsstationen wiedergegeben, welche die Bezugszeichen (100, 101 und 102) tragen. Selbstverständlich kann das System abhängig von der Länge und der Komplexität des Papierwegs eine beliebige Anzahl von Antriebsstationen umfassen.

Jede Antriebsstation (z.B. 101) umfaßt im pneumatischen Bereich ein Elektroventil 5/2 (54') mit elektrischer Ansteuerung und Federkraft-Rückstelleinrichtung. Das Elektroventil (54') ist über zwei Leitungen mit dem Pneumatikzylinder (34') der Antriebsstation verbunden. Alle Elektroventile werden von der Versorgungseinheit der Druckmaschine parallel mit Druckluft eines Drucks von 7 bar versorgt. Es ist möglich, diesen Ausgangsdruck mit Hilfe eines einzelnen Druckminderers auf einen Druck kleiner als 7 bar zu regeln, um die Antriebskraft des Systems zu begrenzen und somit ein Reißen des Papiers zu verhindern. Fließt Strom z.B. durch das Elektroventil (54'), so bewegt sich die Stange des Zylinders (34') von rechts nach links. Wird die Luftzufuhr abgeschnitten, so führt sie die gegenläufige Bewegung aus.

Fig. 6 zeigt ein elektrisches Schema der Anlage. In diesem Schema sind drei Antriebsstationen gezeigt, wobei in einer tatsächlichen Anlage selbstverständlich eine beliebige Anzahl von Antriebsstationen verwendet werden kann. Die Antriebsstationen sind mit den Bezugszeichen (100, 101 und 102) versehen. Jede Station umfaßt jeweils einen mit einem Elektroventil (54) in Reihe geschalteten elektrischen Schalter (51). Die einzelnen Antriebsstationen (100, 101 und 102) sind untereinander parallel geschaltet und werden von einem Stromnetz mit 24 V Gleichstrom versorgt. Dieser Schaltkreis ist von einem Schalter (103) unterbrochen, der von einem drehfest an einem der Zylinder der Druckmaschine angebrachten gezahnten Betätigungsnocken betätigt wird.

Die Funktionsweise des Systems wird im folgenden beschrieben: Der von der Druckmaschine angetriebene gezahnte Betätigungsnocken (104) ist so ausgeführt, daß er jeweils nach z.B. 40 mm Papierweg einen Impuls an den Schalter (103) gibt. Ist einer der Schalter (51) gerade geschlossen, weil sich das Führungsstück im Bereich seiner Kontaktrolle befindet, so wird das entsprechende Elektroventil (54) im Rhythmus des Papiervorschubs, d.h. immer nach 40 mm Papier, ausgeschaltet und eingeschaltet.

Angenommen, das Führungsstück befindet sich z.B. in der Antriebsstation (101), dann ist der Kontakt (51') als einziger geschlossen. Somit wird auch das Elektroventil (54') als einziges geschaltet und schickt Luft jeweils nach 40 mm Papiervorschub abwechselnd auf die eine und auf die andere Seite des Kolbens des Zylinders (34'). Die Vor- und Zurückbewegung des Kolbens bewirkt eine Vor- und Zurückbewegung des Schlittens (40). Mit Hilfe der Anschlagschraube (49) ist es möglich, den Weg des Schlittens auf etwa 40 mm bzw. leicht mehr oder weniger als 40 mm einzustellen.

Da bei jedem Kolbenhub die Andrückrollen (42, 42') in der einen Richtung das Führungsstück an dem Schlitten festhalten und es in der anderen Richtung freilaufen lassen, bewegt sich das Führungsstück um eine dem Weg des Schlittens entsprechende Strecke fort. Die Andrückrollen (46, 46') haben die Funktion von Sperrklinken und verhindern ein Zurückgleiten des Führungsstückes.

Aus den Fig. 3 und 4 ist ersichtlich, daß das C-förmige Führungsrohr (20), in welchem sich das Führungsstück fortbewegt, vertikal zu einer Antriebsstation unterbrochen ist und die Enden dieser Rohre in an den beiden Enden der Antriebseinheit gefräste Ausnehmungen eingeführt sind. Die Führung des Führungsstückes bei seiner Durchquerung der Antriebsstation erfolgt durch eine in die Station eingelassene Rinne. Zwei Blechplatten (55, 56) decken diese Rinne teilweise ab und verhindern somit, daß das Führungsstück auf der Vorderseite der Vorrichtung herausspringen kann. Diese Platten sind mittels Schrauben (57, 58) am Rahmen (30) der Station fest angebracht.

Entsprechend der durch das Schema der Fig. 6 dargestellten elektrischen Schaltung bewegt sich das Führungsstück (1) diskontinuierlich durch aufeinanderfolgende 40 mm Sprünge fort. In diesem Fall weist das Führungsstück (1) eine Länge auf, die leicht über dem größten Abstand zweier Antriebsstationen liegt, so daß das Führungsstück immer wenigstens durch eine Antriebsstation, manchmal auch gleichzeitig durch zwei Antriebsstationen angetrieben wird, wobei die Bewegung der Schlitten der einzelnen aktiven Antriebseinheiten selbstverständlich synchron läuft. Bei geschlossenem Kontakt (103) bewegen sich deshalb alle Schlitten (40) von aktiven Antriebsstationen gleichzeitig um 40 mm von links nach rechts, und mit ihnen das Führungsstück. Ist der Kontakt (103) geöffnet, so bewegen sich die Schlitten von rechts nach links in ihre Ausgangsposition, während das Führungsstück unbewegt bleibt. Die Fortbewegung des Führungsstückes (1) erfolgt also diskontinuierlich durch aufeinanderfolgende 40 mm Sprünge.

Eine Ausführungsvariante des elektrischen Schemas der Fig. 6 wird durch das elektrische Schema der Fig. 6a dargestellt.

Wie in der Fig. 6a zu sehen ist, werden die Antriebsstationen mit geradzahligem Bezugszeichen (100, 102) in Parallelschaltung durch ein Kabel mit Strom versorgt, und die Antriebseinheiten mit ungeradzahligem Bezugszeichen (101) werden durch ein anderes Kabel versorgt. Zusätzlich ist der Kontakt (103) als Umschalter ausgelegt, d.h. wenn die geradzahligen Antriebsstationen eingeschaltet sind, sind die ungeradzahligen Stationen ausgeschaltet und andersherum. Somit erlaubt die in der Fig.6a dargestellte elektrische Schaltung eine kontinuierliche Vorwärtsbewegung des Führungsstückes (1). In diesem Fall ist es besonders empfehlenswert, daß die Länge des Führungsstückes (1) mindestens dem doppelten maximalen Abstand zwischen zwei Antriebsstationen entspricht. Somit hält sich das Führungsstück (1) gleichzeitig wenigstens in zwei Antriebsstationen und höchstens in drei Antriebsstationen auf.

Schließt der Kontakt (103) z.B. die Stromversorgung der geradzahligen Antriebsstationen, so bewegen sich die entsprechenden Schlitten (40) zusammen mit dem Führungsstück nach rechts, während sich die Schlitten (40) der an den unterbrochenen Stromkreis angeschlossenen Stationen nach links in ihre Ausgangsposition bewegen. Anschließend schaltet der Kontakt (103) um und versorgt die ungeradzahligen Stationen, während die geradzahligen Stationen inaktiv bleiben. Somit erlaubt diese abwechselnde Bewegung der Schlitten der geradzahligen und der ungeradzahligen Antriebsstationen eine kontinuierliche Bewegung des Führungsstückes (1) und der einzuführenden Papierbahn nach rechts.

In Ausgestaltung der Erfindung ist es möglich, in der Einführbahn aktive oder inaktive Weichen anzubringen, welche eine Auswahl zwischen mehreren möglichen Wegen für die Papierbahn bieten. Vorzugsweise sind feste Umkehrschleifen oder Umkehrstationen vorgesehen, um das Führungsstück automatisch in seine Ausgangsposition zurückzuführen. Diese Umkehrschleifen nennt man auch inaktive Weichen.

Fig. 7 zeigt eine inaktive Weiche, mit deren Hilfe es möglich ist, das Führungsstück ohne äußere Einwirkung an seinen Ausgangspunkt zurückkehren zu lassen. Das System umfaßt eine Antriebsstation (150), welche sich am Ende eines Papierbahn-Einführweges befindet. Das Führungsstück kommt im Sinne des Pfeiles (f) an der Station (150) an und wird von dieser Station zur inaktiven Weiche (151) gestoßen. Von dort wird es aufgrund seiner spitz zulaufenden Form durch den einen oder den anderen Kanal zu der Antriebsstation (152) gelangen, welche durch ihren Schalter in Betrieb gesetzt wird und das Führungsstück weiter antreibt, bis es durch den anderen Kanal mit der Spitze nach vorn in der Gegenrichtung des Pfeiles (f) in der Station (150) ankommt, um daraufhin den Einführweg in umgekehrter Richtung wieder zu durchlaufen. Dabei ist es unerheblich, ob das Führungsstück beim Eintritt in die Umkehrschleife den einen oder anderen der beiden Kanäle durchläuft, da es beide Male durch den Gegenkanal wieder in der Station (150) ankommt.

Andererseits kann, wie in der Fig. 8 besser dargetellt, der Weg des Führungsstücks durch aktive Weichen oder Umkehrstationen bekannten Typs abgewandelt werden. Dieses System erlaubt die Verwendung aller möglichen aktiven Weichen bekannten Typs, so z.B. eine Weiche, bei welcher der Wechsel von einer Bahn zu einer anderen mit Hilfe eines mit rillenartigen Vertiefungen versehenen verschiebbaren Blocks aus Kunststoff erfolgt.

Eine solche aktive Weiche ist in Fig. 8 dargestellt. Diese Weiche erlaubt durch rechtzeitiges Verschieben eines Kunststoffblocks (200) mit Hilfe eines Pneumatikzylinders (201) einen Weg auszuwählen. Der Kunststoffblock (200) gleitet in einem ebenfalls aus Kunststoff gefertigten festen Rahmen (202), welcher Aufschlagenden (203, 204) für den Block (200) aufweist, so daß dieser nur zwei unterschiedliche Positionen einnehmen kann, je nachdem ob der Zylinder drückt oder zieht.

Zieht der Zylinder den Block nach unten, so sind die Kanäle (205 und 206) über die in dem Block (200) ausgeformte Rille (208) verbunden. Drückt der Zylinder den Block nach oben, so sind die Kanäle (205 und 207) über die in dem Block (200) ausgeformte Rille (209) verbunden. Die Bezugszeichen (210, 211 und 212) bezeichnen Antriebsstationen. Solcherart kann eine große Anzahl von Weichen auf dem Weg des Führungsstückes vorgesehen werden.

Die in asymmetrischer Weise zu einer Spitze zugeschnittene Papierbahn kann nur auf einer Seite des Maschinenrahmens gezogen werden: entsprechend besteht das Einführsystem für die Papierbahn nur auf einer Maschinenseite, wobei die Papierbahn mit Hilfe eines Klebebandes an der am hinteren Ende des Führungsstückes befindlichen Metallfolie (4) ausgebildeten Öffnung (6) befestigt wird (vgl. Fig. 1).

Eine vorteilhafte Lösung besteht darin, ein Einführsystem für eine Papierbahn auf der Funktionsseite des Maschinenrahmens und ein anderes identisches System auf der Bedienungsseite des Maschinenrahmens vorzusehen, wobei sich die beiden Systems gegenüberliegen (vgl. Fig. 9). Jedes System ist also mit seiner "Schlange" ausgerüstet, wobei diese beiden Führungsstücke mit einer Schnur miteinander verbunden sind, mit welcher die in ihrer Mitte spitz zugeschnittene Papierbahn gezogen wird. In der Fig. 9 ist mit (250) die Bedienungsseite und mit (251) die Funktionsseite des Maschinenrahmens bezeichnet. (252, 253, 254, 255) sind Antriebsstationen, (256 und 257) sind die jeweiligen Führungskanäle der Bedienungs- und der Funktionsseite. (258 und 259) sind Ösen am hinteren Ende der beiden Führungsstücke, während (260) ein die beiden Ösen verbindender Textilfaden ist. (261) bezeichnet die einzuführende Papierbahn, die in ihrer Mitte zu einer Einführspitze (262) zugeschnitten ist. Diese Spitze ist über den Faden zurückgefaltet und mit Hilfe eines Klebebandes (263) an der Papierbahn befestigt. Der Vorteil dieses Systems liegt darin, daß die Papierbahn symmetrisch in ihrer Mitte gezogen wird.

Um einen Synchronlauf der beiden Einführstücke zu gewährleisten, werden zwei Systeme verwendet:
Das erste System besteht darin, durch Regeln der Schrauben (49) der einzelnen Antriebsstationen (Fig. 3 und 4) den Gleichlauf zu erhalten.

Das zweite System besteht darin, die Antriebsstationen der Bedienungsseite und der Funktionsseite elektrisch miteinander zu koppeln, so daß das Führungsstück, welches als erstes an einer Station ankommt, das Führungsstück der anderen Seite "abwartet".

Fig. 10 zeigt ein elektrisches Schema, welches erlaubt, diese Aufgabenstellung zu lösen. Dieses Schema ersetzt in diesem Fall dasjenige der Fig. 6 bzw. der Fig. 6a.

Die Spannung von 24 V wird immer noch durch das aus dem Nocken (104) und dem Schalter (103) bestehende, mit dem Zylinder der Druckmaschine verbundene System zerhackt. Diese zerhackte Spannung speist die Spulen der Elektroventile (301, 302) der Bedienungsseite bzw. der Funktionsseite.

In diesem Schaltkreis angeordnete Schalter (303, 304) werden von den Relais (305, 306) gesteuert, welche sich über ihre Kontake (307, 308) selbst versorgen. Die Kontaktfühler, welche die Gegenwart des Führungsstückes der Bedienungsseite wahrnehmen, sind mit zwei Schaltern (309, 310) ausgestattet. Ebenso sind die Kontaktfühler, welche die Gegenwart des Führungsstückes der Funktionsseite wahrnehmen, mit Schaltern (311, 312) versehen.

Wie zu sehen ist, schließen sich die Schalter (303, 304) nach einem Halt erst dann, wenn die Schalter der beiden Antriebsstationen der Bedienungs- und Funktionsseite gleichzeitig ein Führungsstück detektieren. Dahingegen kommt die Antriebsstation einer Seite erst dann zu einem Halt, wenn das Führungsstück dieser Seite seine Antriebsstation verlassen hat.

## Patentansprüche

1. System zum Einführen von Papierbahnen in Rotationsdruckmaschinen, mit einem im wesentlichen C-förmigen Führungskanal (20) und Antriebsstationen (100, 101, 102) zum Bewegen eines Führungsstückes (1) mit quadratischem Querschnitt, wobei der C-förmige Kanal (20) zur Aufnahme und zur Führung des Führungsstückes (1) dient und am Rahmen (23) der Druckmaschine zwischen zwei Antriebsstationen (100, 101) angebracht ist und das Führungsstück (1) eine dem Abstand zwischen zwei Antriebsstationen (100, 101) übersteigende Länge aufweist,
**dadurch gekennzeichnet**,
daß die Vorschubbewegung des Führungsstückes (1) durch das Verschieben eines Schlittens (40) bewirkt wird, an welchem Andrückrollen (42, 42') zum abwechselnden Festklemmen und Freigeben des Führungsstückes (1) vorgesehen sind und am Rahmen (30) der Antriebsstationen (100, 101, 102) exzentrisch gelagerte Andrückrollen (46, 46') ein Zurückgleiten des Führungsstückes (1) verhindern.

2. System nach Anspruch 1,
**dadurch gekennzeichnet**,
daß die Vor- und Zurückbewegung des in der Antriebsstation (100, 101, 102) befindlichen Schlittens (40) durch einen Pneumatikzylinder (34) erzeugt wird, der ebenfalls an der Antriebsstation befestigt ist und durch ein ebenfalls an der Antriebsstation befestigtes Elektroventil (54) versorgt wird.

3. System nach einem der Ansprüche 1 oder 2,
**dadurch gekennzeichnet**,
daß ein Endausschalter (51) die Anwesenheit des Führungsstückes (1) überwacht und die Versorgung des Elektroventils (54) steuert.

4. System nach einem der Ansprüche 1 bis 3,
**dadurch gekennzeichnet**,
daß die an die unterschiedlichen Antriebsstationen (100, 101, 102) geschickten elektrischen Impulse durch einen von der Maschinenrotation angetriebenen Nocken (104) erzeugt werden, welcher auf einen Endausschalter (103) einwirkt, der eine zur Rotation der Maschine proportionale Anzahl von Impulsen erzeugt.

5. System nach einem der Ansprüche 1 bis 4,
**dadurch gekennzeichnet**,
daß jede Antriebsstation (100, 101, 102) umkehrbar ist, d.h. das Führungsstück (1) in genau einer Richtung angetrieben wird, unabhängig davon, um welche Richtung es sich handelt.

6. System nach einem der Ansprüche 1 bis 5,
**dadurch gekennzeichnet**,
daß die Bahn des Führungsstückes (1) anhand von aktiven Weichen oder von Umkehrstationen bekannten Typs modifiziert werden kann.

7. System nach einem der Ansprüche 1 bis 6,
**dadurch gekennzeichnet**,
daß feste Umkehrschleifen oder Umkehrstationen zum automatischen Zurückschicken des Führungsstückes (1) in seine Ausgangsposition vorgesehen sind.

8. System nach einem der Ansprüche 1 bis 7,
**dadurch gekennzeichnet**,
daß die Papierbahn (262) von einem identische Systeme verbindenden Faden (260) gezogen werden kann, wobei die identischen Systeme einander gegenüber an den beiden Rahmenseiten (Funktionsseite 250, Bedienungsseite 251) der Druckmaschine angeordnet sind und die Papierbahn (261) in ihrer Mitte mit dem Faden (260) verbunden ist.

9. System nach Anspruch 8,
**dadurch gekennzeichnet**,
daß eine elektrische Vorrichtung vorgesehen ist, welche den Synchronlauf der auf der einen oder der anderen Seite der Papierbahn (261) angeordneten Führungsstücke (253, 254) gewährleistet.

10. System nach einem der Ansprüche 1 bis 7,
**dadurch gekennzeichnet**,
daß die Antriebsstation (100, 101, 102) in alternierender Reihenfolge an eine erste und eine zweite elektrische Leitung angeschlossen sind.

11. System nach Anspruch 10,
**dadurch gekennzeichnet**,
daß die Stromversorgung dieser beiden Leitungen über einen Kontakt (103) erfolgt, welcher derart von der Maschinenrotation betätigt wird, daß die Antriebsstationen (100, 101, 102) in alternierender Reihenfolge spannungsversorgt werden, derart, daß mit einem biegsamen Führungsstück (1), dessen Länge dem doppelten Abstand zwischen zwei Antriebsstationen (100, 101) übersteigt, eine quasi-kontinuierliche Fortbewegung des biegsamen Führungsstückes (1) und der einzuführenden Papierbahn gestattet.

12. System nach einem der Ansprüche 8 bis 11,
**dadurch gekennzeichnet**,
daß der elektrische Versorgungsschaltkreis der Elektroventile (301, 302) so gestaltet ist, daß die beiden biegsamen Führungsstücke dann gleichzeitig in Bewegung versetzt werden, wenn sie beide in den entsprechenden Antriebsstationen (253, 255) angelangt sind, während beim Anhalten die Vorwärtsbewegung einer Antriebsstation auf ein biegsames Führungsstück übertragen wird, selbst wenn das andere Führungsstück schon angehalten hat.

## Claims

1. System for introducing paper webs into rotary printing machines, having an essentially C-shaped guide channel (20) and drive stations (100, 101, 102) for moving a guide piece (1) of square cross-section, the C-shaped channel (20) being used to accommodate and to guide the guide piece (1) and being fitted to the frame (23) of the printing machine between two drive stations (100, 101), and the guide piece (1) having a length which exceeds the distance between two drive stations (100, 101), characterized in that the advancing movement of the guide piece (1) is effected by displacing a slide (40) on which nip rollers (42, 42') for the alternating clamping and releasing of the guide piece (1) are provided, and nip rollers (46, 46') which are eccentrically supported on the frame (30) of the drive stations (100, 101, 102) prevent the guide piece (1) sliding back.

2. System according to Claim 1, characterized in that the forward and backward movement of the slide (40) located in the drive station (100, 101, 102) is generated by a pneumatic cylinder (34) which is likewise fastened to the drive station and is supplied by an electric valve (54) which is likewise fastened to the drive station.

3. System according to Claim 1 or 2, characterized in that a limit switch (51) monitors the presence of the guide piece (1) and controls the supply of the electric valve (54).

4. System according to one of Claims 1 to 3, characterized in that the electric pulses sent to the different drive stations (100, 101, 102) are generated by means of a cam (104) which is driven by the machine rotation and acts on a limit switch (103) which generates a number of pulses proportional to the rotation of the machine.

5. System according to one of Claims 1 to 4, characterized in that each drive station (100, 101, 102) is reversible, that is to say the guide piece (1) is driven in one and only one direction, irrespective of which direction this is.

6. System according to one of Claims 1 to 5, characterized in that the path of the guide piece (1) can be modified using active diverters or reversing stations of known type.

7. System according to one of Claims 1 to 6, characterized in that fixed reversing loops or reversing stations are provided for sending the guide piece (1) automatically back to its starting position.

8. System according to one of Claims 1 to 7, characterized in that the paper web (262) can be drawn by a thread (260) which connects identical systems, the identical systems being arranged opposite each other on both sides of the frame (drive side 250, operating side 251) of the printing machine, and the paper web (261) being connected at its centre to the thread (260).

9. System according to Claim 8, characterized in that an electric device is provided which ensures the synchronous running of the guide pieces (253, 254) arranged on one side or the other of the paper web (261).

10. System according to one of Claims 1 to 7, characterized in that the drive station (100, 101, 102) is connected, in an alternating sequence, to a first and a second electric line.

11. System according to Claim 10, characterized in that the power supply of these two lines is carried out via a contact (103) which is actuated by the rotation of the machine in such a way that the drive stations (100, 101, 102) are supplied with power in an alternating sequence in such a way that, using a flexible guide piece (1) whose length exceeds twice the distance between two drive stations (100, 101), a quasi-continuous locomotion of the flexible guide piece (1) and of the paper web to be introduced is permitted.

12. System according to one of Claims 8 to 11, characterized in that the electric supply circuit of the electric valves (301, 302) is configured such that the two flexible guide pieces can be set in motion simultaneously if they have both arrived in the corresponding drive stations (253, 255) whereas, when stopping, the forward motion of one drive station is transmitted to a flexible guide piece only if the other guide piece has already stopped.

## Revendications

1. Système d'introduction de nappes de papier dans des machines rotatives à imprimer, comprenant un canal de guidage sensiblement en C (20) et des postes (100, 101, 102) de commande du déplacement d'une pièce de guidage (1) de section carrée, le canal en C (20) servant au logement et au guidage de la pièce de guidage (1) et étant monté sur le bâti (23) de la machine à imprimer entre deux postes de commande (100, 101) et la pièce de guidage (1) ayant une longueur qui dépasse la distance séparant deux postes de commande (100, 101),
caractérisé
en ce que le mouvement d'avance de la pièce de guidage (1) est produit par le déplacement d'un chariot (40) sur lequel des rouleaux de serrage (42, 42') destinés à bloquer et à libérer en alternance la pièce de guidage (1) sont prévus et des rouleaux de serrage (46, 46') montés excentriquement sur le châssis (30) des postes de commande (100, 101, 102) empêchent un glissement vers l'arrière de la pièce de guidage (1).

2. Système selon la revendication 1,
caractérisé
en ce que le mouvement d'avance et de recul du chariot (40) se trouvant dans les postes de commande (100, 101, 102) est produit par un cylindre pneumatique (34) qui est également monté dans les postes de commande et qui est alimenté par un distributeur à commande par électro-aimant (54) également monté au poste de commande.

3. Système selon l'une des revendications 1 ou 2,
caractérisé
en ce qu'un interrupteur de fin de course (51) contrôle la présence de la pièce de guidage (1) et commande l'alimentation du distributeur (54) à commande par électro-aimant.

4. Système selon l'une des revendications 1 à 3,
caractérisé
en ce que les impulsions électriques envoyées aux différents poste de commande (100, 101, 102) sont générées par une came (104) commandée par la rotation de la machine et agissant sur un interrupteur de fin de course (103) qui génère un nombre d'impulsions qui est proportionnel à la rotation de la machine.

5. Système selon l'une des revendications 1 à 4,
caractérisé
en ce que chaque poste de commande (100, 101, 102) est inversable, c'est à dire que la pièce de guidage (1) est entraînée exactement dans un sens, indépendamment du sens dont il s'agit.

6. Système selon l'une des revendications 1 à 5,
caractérisé
en ce que la voie de la pièce de guidage (1) peut être modifiée à l'aide d'aiguillages actifs ou de postes d'inversion de type connu.

7. Système selon l'une des revendications 1 à 6,
caractérisé
en ce que des boucles fixes d'inversion ou des postes fixes d'inversion sont prévus pour le renvoi automatique de la pièce de guidage (1) à sa position de départ.

8. Système selon l'une des revendications 1 à 7,
caractérisé
en ce que la nappe de papier (262) peut être tirée par un fil (260) reliant des systèmes identiques, les systèmes identiques se faisant face sur les deux côtés du bâti (côté 250 des fonctions, côté servant 251) de la machine à imprimer et la nappe de papier (261) étant reliée au milieu au fil (260).

9. Système selon la revendication 8,
caractérisé
en ce qu'un dispositif électrique qui est prévu assure la marche en synchronisme des pièces de guidage (253, 254) disposées sur l'un ou l'autre des côtés de la nappe de papier (261).

10. Système selon l'une des revendications 1 à 7,
caractérisé
en ce que les postes de commande (100, 101, 102) sont connectés en séquence alternée à un premier et à un second conducteur électrique.

11. Système selon la revendication 10,
caractérisé
en ce que l'alimentation en courant de ces deux conducteurs est assurée par un contact (103) qui est actionné par la rotation de la machine de manière que les postes de commande (100, 101, 102) soient alimentés en tension en séquence alternante de manière qu'une pièce souple de guidage (1), dont la longueur dépasse le double de la distance séparant deux postes de commande (100, 101) permette une avance quasi continue de la pièce souple de guidage (1) et de la nappe de papier devant être introduite.

12. Système selon l'une des revendications 8 à 11,
caractérisé
en ce que le circuit électrique d'alimentation des distributeurs (301, 302) à commande par électro-aimant est conçu de manière que les deux pièces de guidage soient mises simultanément en mouvement lorsqu'elles sont arrivées toutes les deux dans les postes correspondants de commande (253, 255), tandis qu'en cas d'arrêt, le mouvement vers l'avant d'un poste de commande est transmis à une pièce souple de guidage même lorsque l'autre pièce de guidage s'est déjà arrêtée.
